# EUROPÄISCHE PATENTSCHRIFT

(11) **EP 0 095 565 B1**
(45) Veröffentlichungstag und Bekanntmachung des Hinweises auf die Patenterteilung: **27.08.1986**
(21) Anmeldenummer: 83102726.3
(22) Anmeldetag: 18.03.1983
(51) Int. Cl.: D03C 5/02, D03C 5/00

(54) **Elektromechanische Steuervorrichtung von Bewegungsabläufen in einer Textilmaschine**
Electro-mechanical control device for controlling motion cycles in a textile machine
Dispositif de commande électro-mécanique pour commander des cycles de mouvement d'une machine textile

(30) Priorität: 18.03.1982 DE 3209958
(43) Veröffentlichungstag der Anmeldung: 07.12.1983
(73) Patentinhaber: Reiter GmbH, D-5541 Bleialf (DE); OMM Officine Meccanotessili Monza S.p.A., 20052 Monza (IT)
(72) Erfinder: Reiter, Josef, D-5541 Bleialf (DE)
(74) Vertreter: Müller, Bernhard, Dr. H. Schmidt & B. Müller Patentanwälte

## Beschreibung

Die Erfindung betrifft eine elektromagnetische Steuervorrichtung zum Steuern von Bewegungsabläufen in einer Textilmaschine, insbesondere zum Steuern der Kettfadenbewegung in einer Webmaschine.

Die Steuerung, beispielsweise der Herstellung von kett- und schussgemusterten Bändern in einer Webmaschine, erfolgte bisher mechanisch, indem über eine Abtastvorrichtung eine entsprechend dem gewünschten Muster gelochte Karte abgetastet und über die Abtastvorrichtung der Webstuhl so gesteuert wird, dass das entsprechende Muster gewebt wird.

Die Ausbildung einer derartigen Programm-und Ablaufsteuerung auf elektronischem Wege führt zu einer erheblichen Arbeitsersparnis und erlaubt wesentlich höhere Webgeschwindigkeiten, vorausgesetzt, dass entsprechende mechanische Einrichtungen vorhanden sind, die die elektronischen Impulse in eine mechanische Bewegung umsetzen können und dabei zuverlässig arbeiten. Mit einer entsprechenden mechanischen Einrichtung und angepasster elektronischer Steuerung sind bis zu 100% höhere Arbeitsgeschwindigkeiten und damit um bis zu 100% höhere Webgeschwindigkeiten eines Webstuhles, abgesehen von der Arbeitsersparnis beim Programmieren des Webmusters, möglich.

Durch die Erfindung soll eine elektromechanische Steuervorrichtung zum Steuern von Bewegungsabläufen in einer Textilmaschine und insbesondere zum Steuern der Kettfadenbewegung in einer Webmaschine geschaffen werden, die in Verbindung mit einer elektronisch ausgelegten Steuerung arbeiten kann und die elektronischen Steuerimpulse zuverlässig in die notwendigen mechanischen Bewegungsabläufe umsetzen kann.

Dazu ist die erfindungsgemässe Steuervorrichtung in der Weise ausgebildet, wie es durch die Merkmale des kennzeichnenden Teils des Patentanspruches 1 angegeben ist.

Bevorzugte Weiterbildungen der erfindungsgemässen Steuervorrichtung sind Gegenstand der Patentansprüche 2 bis 6.

Wenn die erfindungsgemässe Steuervorrichtung zum Steuern der Kettfadenbewegung in einer Webmaschine verwendet wird, so kann die Ausbildung beispielsweise derart sein, dass bei erregtem Magneten der Kettfaden synchron mit der Bewegung des Webstuhles angehoben wird, solange der Magnet erregt ist, und dass bei entregtem Magneten der Kettfaden synchron mit der Bewegung des Webstuhles abgesenkt wird, solange der Magnet entregt ist. Das dabei gebildete Webfach hat einen genau eingehaltenen Öffnungswinkel von beispielsweise 110.

Die erfindungsgemässe Steuervorrichtung erlaubt Arbeitsgeschwindigkeiten von ca. 2000 Doppelschusseintragungen pro Minute, garantiert eine hohe Betriebssicherheit und kann in Modulbauweise ausgebildet, d.h. beliebig erweiterbar sein.

Eine derartige Steuervorrichtung ist darüberhinaus nahezu wartungsfrei, wobei aufgrund der Tatsache, dass die zu übertragenden Kräfte und Drehmomente klein sind, die Einzelteile aus Kunststoff gefertigt werden können, so dass sich nur kleine Massen ergeben.

Die Anwendung der erfindungsgemässen Steuervorrichtung ist nicht auf die Steuerung der Kettfadenbewegung in einer Webmaschine beschränkt, vielmehr kann die erfindungsgemässe Steuervorrichtung, u.a. zur Steuerung einzelner Kettfäden, zur Schaftsteuerung, zum Schussfadentransport, zum Farbwechsel bei mehrspuligen Nadelbandautomaten und bei Häckelgalonnmaschinen angewandt werden.

Da zum Schalten der bei der erfindungsgemässen Steuervorrichtung vorgesehenen Kupplung nur kleine Kräfte erforderlich sind und dementsprechend die Leistung des Magneten beispielsweise 1,5 W betragen kann und der Schaltweg klein ist, so dass ein Hub des Magneten von beispielsweise 2 mm ausreicht, sind grosse Geschwindigkeiten erreichbar. Versuche haben Geschwindigkeiten bis zu 2500 Schaltvorgänge pro Minute ergeben. Dadurch kann die Leistungselektronik klein dimensioniert werden und ergibt sich ein geringer Energieverbrauch.

Im folgenden wird anhand der zugehörigen Zeichnung ein bevorzugtes Ausführungsbeispiel der erfindungsgemässen Steuervorrichtung näher beschrieben:
Fig. 1 zeigt eine Vorderansicht des Ausführungsbeispiels der erfindungsgemässen Vorrichtung.
Fig. 2 zeigt in einer Seiten- und Vorderansicht die Kupplungsfeder zur Darstellung des Wirkungsprinzips der bei der erfindungsgemässen Vorrichtung vorgesehenen Federkupplung.
Fig. 3 zeigt die Steuerkurvenscheibe mit zugehörigem Stössel in einer Vorderansicht.
Fig. 4 zeigt eine teilweise geschnittene Seitenansicht des Ausführungsbeispiels der erfindungsgemässen Vorrichtung.
Fig. 5 zeigt eine Vorderansicht der Steuerkurvenscheibe sowie der Treibscheibe zur Darstellung der Steuerfunktionen bei einem Ausführungsbeispiel der Erfindung.

Das in Fig. 1 dargestellte Ausführungsbeispiel der erfindungsgemässen Steuervorrichtung macht von einer kontinuierlichen Antriebsbewegung, nämlich der kontinuierlich laufenden Antriebswelle, Gebrauch, die über eine mechanische Kupplung mit der Steuerkurvenscheibe 1 verbunden ist. Dadurch werden Massenwechsel so klein wie möglich gehalten. Die Steuerkurvenscheibe 1 hebt und senkt entsprechend dem Hoch- und Tiefgang ihrer Steuerkurvenflächen einen als Hebelalarm ausgebildeten Stössel 2, der an einem Drehpunkt 5 frei befestigt ist. In Fig. 1 sind die Stellungen des Stössels und 11 dargestellt.

Die Steuerkurvenscheibe 1 wird über eine Treibscheibe 4 von einem Magneten 3 betrieben. Am Stössel 2 ist über eine Harnischkordel eine Litze 7 angeschlossen. Ein Rückholgummi 6 zieht den Stössel 2 in die Position 11. Die Steuerkurvenscheibe 1 drückt den Stössel 2 in die Position I.

Die Steuerkurvenscheibe 1 ist über eine Federkupplung mit einer kontinuierlich laufenden Antriebswelle verbunden, deren Funktionsprinzip im folgenden anhand von Fig. 2 beschrieben wird.

Zwei Wellen 8 und 10 mit gleichem Durchmesser, die in einer Achse liegen, sind mittels einer Torsionsfeder 9 miteinander verbunden. Die Torsionsfeder 9 ist an der Welle 8 an einem Punkt 12 befestigt. Wenn der Innendurchmesser der Torsionsfeder 9 etwas kleiner als der Aussendurchmesser der Wellen 8 und 10 ist und die Torsionsfeder 9 rechts gewickelt ist, so schliesst die Torsionsfeder 9, wenn die Welle 10 nach links gedreht wird, so dass das Drehmoment auf die Welle 8 übertragen und das an die Welle 10 abgegebene Drehmoment an der Welle 8 abgegriffen werden kann. Zum Auskuppeln der Welle 8 wird das andere Ende 11 der Torsionsfeder 9 mit einem festen Punkt verbunden. Die Torsionsfeder 9 öffnet dann so weit, bis sich die Lage der Welle 8 gegenüber dem festen Punkt stabilisiert hat. Dabei entsteht eine Kraft, die gleich der Kraft ist, die aufgewendet werden muss, um die Wellen 8 und 10 zu entkuppeln. Zu dieser Kraft kommen die Fliehkraft der Masse der Welle 8 und gegebenenfalls die Reibungskräfte hinzu.

Wird die Kraft zum Auslösen der Kupplung durch eine entsprechende Wahl des Materials der Welle 10, der Beschaffenheit der Oberfläche der Welle 10 sowie des Materials der Feder 9 sehr gering gehalten, so können über diese kleine Kraft grosse Drehmomente von der Welle 10 zur Welle 8 übertragen werden. Das gilt aber nur, wenn zum Zeitpunkt des Schaltens, d.h. des Ein-oder Auskuppelns der Kupplung, an der Welle 10 kein Drehmoment oder nur ein sehr kleines Drehmoment liegt, das gegebenenfalls durch die rotierende Welle 10 aufgrund ihrer Masse oder durch eine Reibung bedingt ist. Diese Kraft würde sich zu der Auslösekraft der Kupplung addieren und somit ein Ein- oder Auskuppeln erschweren.

Zur Steuerung von Bewegungsabläufen in Textilmaschinen, insbesondere zur Steuerung der Kettfadenbewegung in einer Webmaschine, ist bei einem Ausführungsbeispiel der Erfindung, das in Fig. 3 und 4 dargestellt ist, eine Steuerkurvenscheibe mit der insbesondere in Fig. 4 dargestellten Form auf einer Antriebswelle 13 so montiert, dass durch Halten und Freigeben der Torsionsfeder 9 der Federkupplung die Drehung der Steuerkurvenscheibe gesteuert werden kann. Wenn sich die Steuerkurvenscheibe in der in Fig. 3 dargestellten Weise dreht, wird in den Winkelbereichen a und a' vom Stössel 2 ausser der Reibung keine Kraft auf die Steuerkurvenscheibe 1 übertragen, während im Winkelbereich ß eine Kraft F über den Stössel 2 auf die Kurvenscheibe 1 übertragen wird. Wird daher die Federkupplung mit der Torsionsfeder 9 in den Bereichen a und a' ein- oder ausgelöst, so kann mit einer kleinen Steuerkraft die Steuerkurvenscheibe gesteuert werden und der Stössel 2 in die in Fig. 1 dargestellten Positionen oder II gebracht werden. Wenn die Steuerkurvenscheibe die in Fig. 3 dargestellte Vierfachform hat, um die Drehzahl der Welle 13 möglichst klein zu halten und den Verschleiss zu reduzieren, ergibt sich für die Welle 13 bei einem Webstuhl mit 2000 Doppelschusseintragungen pro Minute eine Drehzahl von

In Fig. 4 ist der Aufbau des Ausführungsbeispiels der erfindungsgemässen Steuervorrichtung im einzelnen dargestellt.

Mit der Antriebswelle 13 ist eine Kupplungsnabe 17 verbunden. Die Kupplungsnabe 17 entspräche der Welle 10 in Fig. 2. Die Steuerkurvenscheibe 1 ist mittels eines Freilaufnadellagers 18 mit kleiner Reibung und nur einer Drehrichtung in der in Fig. 4 dargestellten Weise auf die Kupplungsnabe 17 montiert. Die Steuerkurvenscheibe in Fig. 4 entspricht der Welle 8 in Fig. 2. Die Torsionsfeder 9 ist über die Kupplungsnabe 17 mit der Steuerkurvenscheibe 1 verbunden und an dieser befestigt. Über die Torsionsfeder 9 ist eine Treibscheibe 14 freitragend gelegt, die mit der Torsionsfeder 9 an einem Punkt 11 verbunden ist. Die Treibscheibe hat für eine Steuerkurvenscheibe 1 mit Vierfachsteuerkurven vier Anschläge für den Hochgang und vier Anschläge 16 für den Tiefgang, wie es in Fig. 5 im einzelnen dargestellt ist, die jeweils um 45° versetzt angeordnet sind.

Der Steuermagnet 3 steuert über ein Greifelement 15 die Treibscheibe 14. Wenn sich die Kupplungsnabe 17 dreht, wird das Greifelement 15 vom Magneten 3 in die Position I gedrückt, so dass die Treibscheibe 14 freigegeben ist und sich die Torsionsfeder 9 schliesst. Dadurch wird über die Torsionsfeder 9 die Steuerkurvenscheibe 1 mitgenommen und der Stössel 2 in die Position I in Fig. 1 gedrückt. Wenn der Stössel 2 auf der radialen Lauffläche der Steuerkurvenscheibe beim Winkel a' in Fig. 3 angekommen ist, hält das Greifelement 15 die Treibscheibe 14 an. Die Torsionsfeder 9 öffnet, und die Drehung der Steuerkurvenscheibe 1 wird unterbrochen. Wird der beispielsweise als Doppelhubmagnet ausgebildete Magnet zurückgezogen, so kommt die Treibscheibe 14 wieder frei, so dass die Kupplungsnabe 17 die Steuerkurvenscheibe 1 über die Torsionsfeder 9 bis zur Stellung II in Fig. 1 mitnimmt. Der Stössel 2 geht in die Stellung II. Im Winkelbereich a hält das Greifelement 15 die Treibscheibe 14 an, so dass sich die Torsionsfeder 9 wieder öffnet und die Steuerkurvenscheibe 1 im Winkelbereich a stehenbleibt.

Die Ausbildung der Winkelbereiche der Steuerkurvenscheibe sowie die Anordnung der Anschläge 16 der Treibscheibe in zwei radial beabstandeten Reihen, d.h. ringförmig radial im Abstand voneinander und im Umfangsrichtung in einem bestimmten Winkel zueinander, sind im einzelnen in Fig. 5 dargestellt.

## Patentansprüche

1. Elektromechanische Steuervorrichtung zum Steuern von Bewegungsabläufen in einer Textilmaschine, insbesondere zum Steuern der Kettfadenbewegung in einer Webmaschine, gekennzeichnet durch eine Steuerkurvenscheibe (1), über deren Steuerkurvenfläche ein Stössel (2) läuft, der den zu steuernden Bewegungsablauf bewirkt, eine Antriebswelle (13) für die Steuerkurvenscheibe (1), eine Federkupplung, die die Antriebswelle (13) mit der Steuerkurvenscheibe (1) verbindet, und einen Elektromagneten (3), der durch elektrische Steuersignale erregt wird und dem entsprechend die Federkupplung ein- und ausrückt.

2. Vorrichtung nach Anspruch 1, dadurch gekennzeichnet, dass die Federkupplung eine Torsionsfeder (9) umfasst, die konzentrisch um eine Muffe der Steuerkurvenscheibe (1) und um die Antriebswelle (13) herum angeordnet ist, einen Innendurchmesser hat, der kleiner als der Aussendurchmesser der Muffe der Steuerkurvenscheibe (1) und der Antriebswelle (13) ist und an einem Ende fest mit der Steuerkurvenscheibe (1) oder der Antriebswelle (13) verbunden ist, wobei das andere Ende der Torsionsfeder (9) zum Ein-und Ausrücken der Kupplung von Magneten (3) erfasst und freigegeben wird.

3. Vorrichtung nach Anspruch 1 oder 2, gekennzeichnet durch eine fest auf der Antriebswelle (13) angeordnete Nabenscheibe (17), auf der die Torsionsfeder (9) der Federkupplung sitzt.

4. Vorrichtung nach Anspruch 2, gekennzeichnet durch eine Treibscheibe (14), die auf der Antriebswelle (13) relativ dazu bewegbar sitzt und mit dem anderen Ende der Torsionsfeder (9) in Eingriff steht, wobei an wenigstens einer Seitenfläche der Treibscheibe (14) in Umfangsrichtung im Abstand voneinander axial vorstehende Anschläge (16) vorgesehen sind, an die ein Greifelement (15) des Elektromagneten (3) zum Anschlag kommen kann, das in die Bewegungsbahn der Anschläge (16) und aus der Bewegungsbahn der Anschläge (16) heraus durch den Elektromagneten (3) bewegbar ist.

5. Vorrichtung nach Anspruch 4, dadurch gekennzeichnet, dass an der Treibscheibe (14) radial im Abstand voneinander zwei Reihen von in Umfangsrichtung im Abstand voneinander angeordnete Anschläge (16) vorgesehen sind, wobei sich das Greifelement (15) des Elektromagneten (3) im erregten oder entregten Zustand des Elektromagneten (3) in der Bewegungsbahn einer Reihe von Anschlägen (16) jeweils befindet.

6. Vorrichtung nach einem der Ansprüche 4 oder 5, dadurch gekennzeichnet, dass Anschläge (16) auf beiden Seiten der Treibscheibe (14) und einander direkt gegenüber vorgesehen sind und dass das Greifelement (15) des Elektromagneten (3) U-förmig ausgebildet ist und mit seinen Schenkeln die Anschläge (16) auf beiden Seiten der Treibscheibe (14) erfasst.

## Claims

1. Electromechanical control means for controlling movement sequences in a textile machine, in particular for controlling the warp thread movement in a mechanical loom, characterized by a control cam (1) over the control face of which a push member (2) runs, which effects the movement sequence to be controlled, a drive shaft (13) for the control cam (1), a spring coupling which connects the drive shaft (13) to the control cam (1) and an electromagnet (3), which is energized by electrical control signals and accordingly engages and disengages the spring coupling.

2. Means according to claim 1, characterized in that the spring coupling includes a torsion spring (9), which is disposed concentrically about a sleeve of the control cam (1) and about the drive shaft (13), has an internal diameter which is smaller than the external diameter of the sleeve of the control cam (1) and of the drive shaft (13) and which is connected at one end fixedly to the control cam (1) or the drive shaft (13), the other end of the torsion spring (9) being engaged and released by magnets (3) for engaging and disengaging the coupling.

3. Means according to claim 1 or 2, characterized by a hub disk (17) which is disposed fixedly on the drive shaft (13) and on which the torsion spring (9) of the spring coupling is mounted.

4. Means according to claim 2, characterized by a drive disk (14) which is mounted on a drive shaft (13) relatively movable thereto and is in engagement with the other end of the torsion spring (9), circumferentially spaced axially projecting stops (16) being provided at at least one side face of the drive disk (14), against which stops (16) a gripping member (15) of the electromagnet (3) can come into engagement, said gripping member (15) being movable into the path of movement of the stops (16) and out of the path of movement of the stops (16) by the electromagnet (3).

5. Means according to claim 4, characterized in that on the drive disk (14) in radially spaced relationship two rows are provided of circumferentially spaced stops (16), the gripping member (15) of the electromagnet (3) in the energized or deenergized condition of the electromagnet (3) being disposed respectively in the path of movement of one row of stops (16).

6. Means according to any one of claims 4 or 5, characterized in that stops (16) are provided on both sides of the drive disk (14) directly opposite each other and that the gripping member (15) of the electromagnet (3) is made U-shaped and with its leg engages the stops (16) on both sides of the drive disk (14).

## Revendications

1. Dispositif de commande électromécanique pour commander des cycles de mouvement d'une machine textile, en particulier pour commander le mouvement des fils de chaîne dans un métier à tisser, caractérisé par un disque (1) à cames de commande, sur la surface des cames de commande duquel se déplace un culbuteur (2) qui provoque le cycle de mouvement devant être commandé; un arbre (13) pour entraîner le disque (1) à cames de commande; un accouplement par ressort, qui relie l'arbre d'entraînement (13) au disque (1) à cames de commandes; et un électro-aimant (3) qui est excité par des signaux électriques de commande et qui, d'une manière correspondante, embraie ou débraie l'accouplement par ressort.

2. Dispositif selon la revendication 1, caractérisé par le fait que l'accouplement par ressort présente un ressort de torsion (9) qui est disposé concentriquement autour d'un fourreau du disque (1) à cames de commande et autour de l'arbre d'entraînement (13), qui possède un diamètre interne plus petit que le diamètre externe du fourreau du disque (1) à cames de commande et de l'arbre d'entraînement (13), et est relié rigidement par une extrémité au disque (1) à cames de commande ou à l'arbre d'entraînement (13), l'autre extrémité du ressort de torsion (9) étant saisie ou libérée par l'aimant (3), de manière à embrayer et à débrayer l'accouplement.

3. Dispositif selon la revendication 1 ou 2, caractérisé par un disque (17) formant moyeu, calé rigidement sur l'arbre d'entraînement (13) et sur lequel est installé le ressort de torsion (9) de l'accouplement par ressort.

4. Dispositif selon la revendication 2, caractérisé par un disque d'entraînement (14) qui est monté sur l'arbre d'entraînement (13) avec mobilité pa rapport à ce dernier, et est en prise avec l'autre extrémité du ressort de torsion (9), au moins une face latérale du disque d'entraînement (14) présentant des butées (16) en saillie axialement, espacées les unes des autres dans le sens circonférentiel et contre lesquelles peut venir se plaquer un élément de venue en prise (15) de l'électro-aimant (3) qui peut être mû, par l'intermédiaire de l'électro-aimant (3), dans la trajectoire de mouvement des butées (16) et hors de la trajectoire de mouvement de ces butées (16).

5. Dispositif selon la revendication 4, caractérisé par le fait que deux rangées de butées (16) mutuellement distantes dans le sens circonférentiel sont prévues à un espacement radial les unes des autres sur le disque d'entraînement (14), l'élément de venue en prise (15) de l'électro-aimant (3) se trouvant à chaque fois dans la trajectoire de mouvement d'une rangée de butées (16), en condition excitée ou désexcitée de l'électro-aimant (3).

6. Dispositif selon l'une des revendications 4 ou 5, caractérisé par le fait que des butées (16) directement opposées les unes aux autres sont prévues des deux côtés du disque d'entraînement (14); et par le fait que l'élément de venue en prise (15) de l'éléctro-aiment (3) est réalisé configuré en U et emprisone les butées (16), par ses branches, des deux côtés du disque d'entraînement (14).
